# EUROPÄISCHE PATENTSCHRIFT

(11) **EP 0 515 839 B1**
(45) Veröffentlichungstag und Bekanntmachung des Hinweises auf die Patenterteilung: **17.01.1996**
(21) Anmeldenummer: 92107015.7
(22) Anmeldetag: 24.04.1992
(51) Int. Cl.: F04D 29/32

(54) **Laufrad für einen halbaxial wirkenden Lüfter**
Rotor for a mixed flow fan
Rotor pour un ventilateur à courant mixte

(30) Priorität: 27.05.1991 DE 4117342
(43) Veröffentlichungstag der Anmeldung: 02.12.1992
(73) Patentinhaber: Behr GmbH & Co., D-70469 Stuttgart (DE)
(72) Erfinder: Hauser, Kurt, Dipl.-Ing., W-7000 Stuttgart 30 (DE); Kappis, Wolfgang, CH-5400 Baden (CH)
(74) Vertreter: Wilhelm, Hans-Herbert, Dr.-Ing.

(56) Entgegenhaltungen:
- DE-A- 3 304 296
- FR-A- 1 518 482
- US-A- 2 361 676
- SOVIET INVENTIONS ILLUSTRATED Section PQ, Week B27, 15. August 1979 Derwent Publications Ltd., London, GB; Class Q56, AN F8488B/27 & SU-A-623 008 ( NAMI CAR MOTOR WORK ) 19. Juli 1978
- PATENT ABSTRACTS OF JAPAN vol. 13, no. 334 (M-855)(3682) 27. Juli 1989 & JP-A-1 110 898 ( MITSUBISHI ) 27. April 1989
- PATENT ABSTRACTS OF JAPAN vol. 7, no. 159 (M-228)(1304) 13. Juli 1983 & JP-A-58 066 000 ( NISSAN ) 19. April 1983

## Beschreibung

Die Erfindung betrifft ein Laufrad für einen halbaxial wirkenden Lüfter, insbesondere für einen Lüfter für einen Kühler eines Kraftfahrzeugmotors, bestehend aus mehreren Lüfterschaufeln, die an einer gemeinsamen Nabe angebracht, insbesondere einstückig angeformt sind.

Aus der DE 33 04 296 A1 ist ein Axialgebläserad für ein Kühlgebläse eines wassergekühlten Verbrennungsmotors für ein Kraftfahrzeug bekannt, das halbaxial wirkt. Die Kühlgebläse von Kraftfahrzeugen, insbesondere von Nutzfahrzeugen arbeiten bekanntlich in einem stark gedrosselten Zustand, der bedingt ist durch den Einbau des Lüfterrades hinter dem Kühler und vor dem Motorblock. Diese Einbauweise bewirkt eine axial und radial schräg nach hinten verlaufende Abströmung, die als halbaxial bezeichnet werden kann und die dazu führt, daß sich hinter den Lüfterschaufeln unterhalb einer bestimmten Grenzlinie ein Totwassergebiet mit Verwirbelung einstellt. Um die durch diese Wirbel eintretenden Ventilationsverluste zu vermeiden, ist bei dem bekannten Laufrad im Bereich der Austrittskante der Lüfterschaufeln eine Scheibe an die Nabe angesetzt, deren Durchmesser mindestens 30 % größer ist als der Nabendurchmesser. Diese Scheibe kann konisch ausgebildet sein und sie kann auch Träger für die Lüfterschaufeln selbst sein. Es hat sich gezeigt, daß durch die Anordnung einer solchen konischen Nabenscheibe zwar Verbesserungen erzielbar sind, daß sich eine solche Ausgestaltung aber nicht in allen Einsatzfällen als wirksam erweist und vor allen Dingen eine solche Bauweise auch nicht auf Laufräder übertragbar ist, die aus Kunststoff einstückig hergestellt werden.

Aus der JP-A-11 10 898 ist ein reines Axialgebläse bekannt, bei der in Drehrichtung des Laufrades jeweils hinter den einzelnen Lüfterschaufeln eine schräg ansteigende Nabenfläche in der Art einer Nabenrampe vorgesehen ist, die vor der nachfolgenden Lüfterschaufel in einen zylindischen Flächenbereich übergeht. Diese zylindrische Fläche beginnt daher auf der Saugseite jeder der Schaufeln, d.h. also an der Vorderkante jeder Schaufel und erstreckt sich bis zu deren Hinterkante. Bei solchen Axialgebläsen, bei denen das Laufrad auch in einem zylindrischen Aussenring angeordnet wird, tritt das Problem der Bildung einer halbaxialen Strömung und der Bildung eines Totwassergebietes hinter den Lüfterschaufeln nicht im gleichen Maß wie bei den eingangs erwähnten Laufrädern auf. Maßnahmen zur Verhinderung eines solchen Totwassergebietes sind bei dieser bekannten Bauart, bei denen in der Laufrichtung vor den Schaufeln ein zylindrischer Bereich liegt, auch nicht vorgesehen.

Aus der SU-A-623 008 schließlich ist es bekannt, daß man Zentrifugalschaufeln vorsieht, die mit einer Scheibe und weiteren Schaufeln verbunden sind. Die Zentrifugalschaufeln haben dabei den Zweck, das Arbeitsmedium zur Peripherie der Scheibe zu drücken und einen Gegendruck zu erzeugen, der verhindert, daß das Arbeitsmedium im Schaufelansatzbereich aus dem Raum hinter dem Laufrad in den vor dem Laufrad liegenden Raum zurückströmt.

Der Erfindung liegt die Aufgabe zugrunde, bei einem Laufrad der eingangs genannten Art die Ausgestaltung so zu wählen, daß die schädlichen Ventilationsverluste bei halbaxial wirkenden Lüfterrädern auch ohne die Anordnung einer hinter der Nabe sitzenden Scheibe vermindert werden können.

Zur Lösung dieser Aufgabe wird erfindungsgemäß vorgesehen, daß auf der Druckseite der Lüfterschaufeln jeweils eine entgegen der Drehrichtung ansteigende Nabenrampe vorgesehen ist, die von der Anströmkante jeder Lüfterschaufel bis zu deren Abströmkante verläuft und nach außen von einer Außenfläche begrenzt ist, die an der Grenzfläche des sich auf der Druckseite jeder Lüfterschaufel bildenden Totwassergebietes verläuft. Durch diese Ausgestaltung kann von vorneherein die Entstehung unerwünschter Ablösungen an jeder einzelnen Schaufel vermindert werden. Die Gesamtströmung wird halbaxial nach außen gelenkt. Der Lüfterwirkungsgrad kann vorteilhaft verbessert werden und es wird auch möglich, die Geräuschentwicklung von Lüfterrädern auf diese Weise einzudämmen. Vorteilhaft ist auch, daß diese Ausgestaltung in sehr einfacher Weise die Herstellung eines Lüfterrades aus Kunststoff ermöglicht.

Nach den Unteransprüchen kann die Außenfläche dieser Nabenrampe glatt ausgebildet sein und stetig ansteigen. Sie kann von der Anströmkante der Lüfterschaufeln bis zur Abströmkante verlaufen und eine axial verlaufende Vorderkante besitzen und sich bis zur hinteren Stirnfläche der Nabe erstrecken. Dadurch wird hinter jeder Lüfterschaufel und im Bereich ihres Schaufelfußes ein keilförmig ansteigender Rampenbereich gebildet, der zur Strömungsverbesserung, aber auch zu einer Erhöhung der Stabilität im Bereich des Schaufelfußes beiträgt. Nach weiteren Unteransprüchen kann die Außenfläche vorteilhaft Teil einer schräg ansteigenden Wand sein, die mindestens an ihrem in der Strömungsrichtung hinteren Ende über einen Verbindungssteg an der Nabe abgestützt ist. Die Nabenrampe kann dadurch hohl ausgestaltet werden, so daß das Gewicht des Laufrades kleiner bleibt, ohne daß die Funktion beeinträchtigt wird. Der Verbindungssteg kann dabei gleiche Wandstärken wie die Wand aufweisen und zusammen mit der Wand axial und mit gleichbleibender Wandstärke verlaufen. Bei der einteiligen Herstellung von Nabe und Lüfterschaufel ist dann eine sehr einfache axiale Entformung möglich. Schließlich kann auch die Nabe selbst als Hohlprofil ausgebildet und aus Wandteilen aufgebaut sein, die axial verlaufen und aus spritztechnischen Gründen in etwa die gleiche Wandstärke wie der Verbindungssteg und die Wand aufweisen. Ein solches Laufrad weist hohe Stabilität auf, läßt sich in einfacher Weise einteilig herstellen, ohne daß das Gewicht zu hoch ist.

Die Erfindung ist anhand eines Ausführungsbeispieles in der Zeichnung dargestellt und wird im folgenden erläutert. Es zeigen:
- Fig. 1: eine Ansicht eines erfindungsgemäß ausgestalteten Laufrades in Axialrichtung und von der Nabenhinterseite aus gesehen, und
- Fig. 2: einen Teilschnitt durch das Laufrad der Fig. 1 in Richtung der Schnittlinie II-II gesehen.

In der Fig. 1 ist ein Laufrad (1) aus Kunststoff gezeigt, das aus einer Nabe (2) und aus radial von dieser nach außen abgehenden Lüfterschaufeln (3) besteht, die in bekannter Weisesiehe auch Fig. 2 - gekrümmt sind. Im Bereich jedes Schaufelfußes ist auf der Druckseite jeder Schaufel (3) eine Nabenrampe (4) vorgesehen, die entgegen der Drehrichtung (5) des Laufrades (1) nach hinten ansteigt. Diese Nabenrampe (4) ist unmittelbar angrenzend an die Nabe (2) vorgesehen. Beim gezeigten Ausführungsbeispiel sind alle Lüfterschaufeln (3) von einem Ring (6) umgeben, der mit zur Stabilitätserhöhung des aus Kunststoff einstückig gespritzten Lüfterrades (1) beiträgt.

Die Nabenrampe (4) ist mit einer nach außen gerichteten glatten Außenseite (7) versehen, die von der Anströmkante (8) jeder Lüfterschaufel (3) bis zu deren Abströmkante (9) verläuft. Diese Außenfläche (7) besitzt eine axial verlaufende Vorderkante (10) und erstreckt sich von der Rückseite (3a) jeder Lüfterschaufel (3) aus bis zur hinteren Stirnfläche (2b) der Nabe (2). Bedingt durch die Drehrichtung (5) des Laufrades entsteht so eine Luftströmung im Sinne des Pfeiles (11), die auf der Druckseite - angrenzend an die Rückseite (3a) - jeder Lüfterschaufel (3) wegen der halbaxialen Strömung ohne Nabenrampe ein Totwassergebiet aufweisen würde. Die Außenfläche (7) der Nabenrampe (4) ist nun so ansteigend ausgebildet, daß sie längs der gedachten Grenzfläche zwischen dem sich auf der Druckseite ausbildenden Totwassergebiet und der entstehenden Halbaxialströmung verläuft. Strömungstechnisch wird auf diese Weise vermieden, daß die sogenannten Ventilationsverluste auftreten. Die Strömungsführung wird verbessert, und es können dadurch auch unerwünschte Geräuschentwicklungen reduziert werden. Die Neigung der Außenfläche (7) der Nabenrampe (4) ist von Fall zu Fall den Betriebsbedingungen anzupassen. Es wäre ggf. auch denkbar, auf die Nabe aufsteckbare und auswechselbare Nabenrampen (4) vorzusehen, die eine Umstellung auf andere Betriebsverhältnisse ermöglichen würden.

Wie aus Fig. 1 hervorgeht, ist die Außenfläche (7) der Nabenrampe (4) die eine Seite einer von der Außenseite der Nabe (2) schräg ansteigenden Wand (12), die an ihrem in der Drehrichtung hinteren Ende durch einen etwa fluchtend zur Abströmkante (9) der Lüfterschaufel (3) angeordneten Verbindungssteg (13) wiederum am Außenumfang der Nabe (2) abgestützt wird. Zwischen dem Verbindungssteg (13) und dem Beginn der Wand (12) (in Drehrichtung vor dem Verbindungssteg (13)) ist noch ein weiterer Verbindungssteg (14) vorgesehen, der beim Ausführungsbeispiel in einen etwa radial verlaufenden Steg übergeht, der wiederum Teil der selbst als Hohlkörper ausgebildeten Nabe (2) ist. Wie zu erkennen ist, ist auch die Nabe (2) mit Hohlräumen (15, 16) versehen, die jeweils durch Wandteile (17 und 18) gebildet werden, die konzentrisch zur Achse (19) des Laufrades (1) angeordnet sind und durch wiederum radial verlaufende Stegteile (20) gegeneinander abgetrennt sind, die Teil der Hohlprofilstruktur der Nabe (2) sind. Alle Wandteile der Nabenrampe (4), also die Wand (12), der Verbindungssteg (13), der Steg (14) und die Wandteile (17 und 18) bzw. die Stege (20) der Nabe (2) selbst sind etwa in gleicher Wandstärke ausgebildet und verlaufen mit ihren Außenflächen axial, so daß eine einteilige Herstellung des Laufrades (1) aus Kunststoff in sehr einfacher Weise möglich ist. Das gesamte Laufrad läßt sich durch diese Ausgestaltung axial entformen. Der Materialverbrauch ist wegen der hohlprofilartigen Ausbildung der Nabe (2) und der Nabenrampe (4) verhältnismäßig gering. Das gilt auch für das Gesamtgewicht des so gebildeten Laufrades.

Es kommt nicht darauf an, daß die einzelnen Lüfterschaufeln (3) von einem Ring (6) umgeben sind. Maßgebend ist die Anordnung der Nabenrampe (4) im Bereich jedes Schaufelfußes, die das auf der Druckseite der Schaufeln sonst entstehende Totwassergebiet abdeckt und für eine halbaxiale Strömungsführung sorgt.

## Patentansprüche

1. Laufrad für einen halbaxial wirkenden Lüfter, insbesondere Lüfter für einen Kühler eines Kraftfahrzeugmotores, bestehend aus mehreren Lüfterschaufeln, die an einer gemeinsamen Nabe angebracht, insbesondere einstückig angeformt sind, dadurch gekennzeichnet, daß auf der Druckseite der Lüfterschaufeln (3) jeweils eine entgegen der Drehrichtung (5) ansteigende Nabenrampe (4) vorgesehen ist, die von der Anströmkante (8) jeder Lüfterschaufel (3) bis zu deren Abströmkante (9) verläuft und nach außen von einer Außenfläche (7) begrenzt ist, die an der Grenzfläche des sich auf der Druckseite jeder Lüfterschaufel (3) bildenden fiktiven Totwassergebietes verläuft.

2. Laufrad nach Anspruch 1, dadurch gekennzeichnet, daß die Außenfläche (7) glatt ist und/oder stetig ansteigt.

3. Laufrad nach Anspruch 1, dadurch gekennzeichnet, daß die Außenfläche (7) zumindest auf Teilstücken stetig ansteigt.

4. Laufrad nach Anspruch 2, dadurch gekennzeichnet, daß die Außenfläche (7) beginnend in der Nähe der Vorderkante der Lüfterschaufel (3) bis in die Nähe zu deren Hinterkante (9) und/oder der Nabenhinterkante (2) verläuft.

5. Laufrad nach Anspruch 2, dadurch gekennzeichnet, daß die Außenfläche (7) eine axial verlaufende Vorderkante (10) besitzt und sich bis zur hinteren Stirnfläche (2b) der Nabe (2) oder der Schaufelabströmkante (9) erstreckt.

6. Laufrad nach Anspruch 2, dadurch gekennzeichnet, daß die Außenfläche (7) Teil einer schräg ansteigenden Wand (12) ist, die mindestens an ihrem in der Strömungsrichtung (5) hinteren Ende über einen Verbindungssteg (13) an der Nabe (2) abgestützt ist.

7. Laufrad nach Anspruch 6, dadurch gekennzeichnet, daß der Verbindungssteg (13) gleiche Wandstärken wie die Wand (12) aufweist.

8. Laufrad nach Anspruch 7, dadurch gekennzeichnet, daß der Verbindungssteg (13) und die Wand (12) axial verlaufen und gleichbleibende Wandstärken besitzen.

9. Laufrad nach Anspruch 1, dadurch gekennzeichnet, daß auch die Nabe (2) als Hohlprofil aus Wandteilen (17, 18, 20) aufgebaut ist, die axial verlaufen und in etwa gleiche Wandstärken wie der Verbindungssteg (13) und die Wand (12) aufweisen.

## Claims

1. Impeller for a ventilator, for a motor vehicle in particular, which runs semi-axially, comprising several ventilating blades, which are attached to a common central member, particularly as developed as a single piece, wherein a hub incline (4) rising in an opposite direction to that of rotation (5), provided in each case on a delivery side of ventilation blades (3), runs from a leading edge (8) to a trailing edge of each ventilation blade (3) and is bordered at an outer end by an outer surface (7) which runs along a boundary surface of a conceived stagnant zone forming on a delivery side of each ventilation blade.

2. Impeller in accordance with claim 1, wherein an outer surface (7) is flat and/or rises continuously.

3. Impeller in accordance with claim 1, wherein an outer surface (7) rises continuously over at least part-lengths.

4. Impeller in accordance with claim 2, wherein an outer surface (7) runs from a point close to a leading edge of ventilation blades (3) to a position close to a trailing edge (9) and/or a rear edge of a hub member (2).

5. Impeller in accordance with claim 2, wherein an outer surface (7) has an axially running leading edge (10) and extends as far as a rear face (26) of a hub member (2) or to a trailing edge (9) of a blade.

6. Impeller in accordance with claim 2, wherein an outer surface (7) is part of an inclined wall (12) which is supported on a hub member (2) at least at a rear end of a said wall, in a direction of flow (5), by means of a connecting web (13).

7. Impeller in accordance with claim 6, wherein a connecting web (13) has a same thickness as a wall (12).

8. Impeller in accordance with claim 7, wherein a connecting web (13) and a wall (12) run axially and have unvarying thicknesses.

9. Impeller in accordance with claim 1, wherein a hub member (2) also, is developed with a hollow cross-section made up of walling sections (17, 18, 20) which run axially and have approximately same thicknesses as a connecting web (13) and a wall (12).

## Revendications

1. Roue pour un ventilateur à effet semi-axial, notamment pour un ventilateur pour radiateur de moteur de véhicule automobile, composé de plusieurs pales de ventilateur qui sont prévues sur un moyeu commun, en particulier venues de moulage en une seule pièce sur ce moyeu, caractérisé en ce que, sur le côté de pression des pales (3) du ventilateur, est prévue, pour chaque pale, une rampe (4) du moyeu qui monte en sens inverse du sens de rotation (5), qui s'étend du bord d'attaque (8) de chaque pale (3) du ventilateur jusqu'à son bord de fuite, et est limitée vers l'extérieur par une surface extérieure (7) qui s'étend le long de la surface limite de la région de remous fictive qui se forme sur la face de pression de chaque pale (3) du ventilateur.

2. Roue selon la revendication 1, caractérisée en ce que la face extérieure (7) est lisse et/ou est continuellement en pente montante.

3. Roue selon la revendication 1, caractérisée en ce que la surface extérieure (7) est continuellement en pente montante au moins sur des régions partielles.

4. Roue selon la revendication 2, caractérisée en ce que la surface extérieure (7) s'étend, en commençant à proximité du bord avant des pales (3) du ventilateur jusque dans le voisinage de leur bord arrière (9) et/ou du bord arrière (2) du moyeu.

5. Roue selon la revendication 2, caractérisée en ce que la surface extérieure (7) possède un bord avant (10) orienté axialement et qui s'étend jusqu'à la surface frontale arrière (2b) du moyeu (2) ou jusqu'au bord de fuite (9) des pales.

6. Roue selon la revendication 2, caractérisée en ce que la surface extérieure (7) est une partie d'une paroi (12) en pente montante oblique (12) qui est appuyée sur le moyeu (2) au moins à son extrémité arrière, dans le sens de l'écoulement (5) par l'intermédiaire d'une nervure de liaison (13).

7. Roue selon la revendication 6, caractérisée en ce que la nervure de liaison (13) présente les mêmes épaisseurs de paroi que la paroi (12).

8. Roue selon la revendication 7, caractérisée en ce que la nervure de liaison (13) et la paroi (12) sont orientés axialement et possèdent des épaisseurs de paroi constantes.

9. Roue selon la revendication 1, caractérisée en ce que le moyeu (2) est lui aussi constitué par un profilé creux fait de parties de parois (17, 18, 20) qui sont orientées axialement et qui présentent à peu prés les mêmes épaisseurs de paroi que la nervure de liaison (13) et que la paroi (12).
